# EUROPÄISCHE PATENTSCHRIFT

(11) **EP 1 813 363 B1**
(45) Veröffentlichungstag und Bekanntmachung des Hinweises auf die Patenterteilung: **09.07.2008**
(21) Anmeldenummer: 07001287.7
(22) Anmeldetag: 22.01.2007
(51) Int. Cl.: B21D 26/02

(54) **Hydroformpresse zur Herstellung von Formteilen durch Innenhochdruckumformung**
Hydroforming press for manufacturing articles by internal high-pressure forming
Presse d' hydroformage destinée à la fabrication de pièces par formage à haute pression interne

(30) Priorität: 27.01.2006 DE 102006003981
(43) Veröffentlichungstag der Anmeldung: 01.08.2007
(73) Patentinhaber: Theodor Gräbener GmbH & Co. KG, 57250 Netphen-Werthenbach (DE)
(72) Erfinder: Kapp, Dieter, 57234 Wilnsdorf (DE)
(74) Vertreter: Pürckhauer, Rolf

(56) Entgegenhaltungen:
- EP-A- 1 502 672
- WO-A-03/095122

## Beschreibung

Die Erfindung betrifft eine Hydroformpresse zur Herstellung von Formteilen durch Innenhochdruckumformung, mit einem Pressengehäuse aus einem Außenrohr und einem Innenrohr, die ineinandergesteckt und durch Schrumpfung miteinander verbunden sind, sowie einer in das Innenrohr eingesetzten Werkzeugträgereinheit, die aus zwei etwa halbschalenförmigen Werkzeugträgern für ein durch ein Oberwerkzeug und ein Unterwerkzeug gebildetes Werkzeug besteht, das eine mit einem hydrostatischen Innendruck beaufschlagbare Formkammer zur Verformung eines Werkstücks zu einem Formteil enthält, wobei zwischen dem oberen Werkzeugträger und dem Oberwerkzeug mindestens ein oberer sowie zwischen dem unteren Werkzeugträger und dem Unterwerkzeug mindestens ein unterer mit einem Druckmedium beaufschlagbarer Kurzhubzylinder mit einem Druckkolben zum Schließen der Werkzeuge während des Umformprozesses angeordnet ist.

Eine solche Vorrichtung ist aus der EP-A-1 502 672 (DE 103 34 660) bekannt.

Bei einer in der DE 103 34 660 B3 beschriebenen Hydroformpresse dieser Art ist es nicht zu vermeiden, daß beim Umformprozeß durch den hydrostatischen Innendruck des Druckmediums in der Formkammer Verformungen, insbesondere Durchbiegungen an den Druckkolben der mit einem Druckmedium beaufschlagbaren Kurzhubzylinder zum Schließen des Werkzeugs beim Umformprozeß auftreten. Gleichzeitig mit den Verformungen an den Druckkolben der Kurzhubzylinder treten Verformungen, insbesondere Durchbiegungen am Ober- und Unterwerkzeug des Umformwerkzeugs auf, die Maßungenauigkeiten der hergestellten Formteile zur Folgen haben.

Der Erfindung liegt die Aufgabe zugrunde, die Konstruktion der gattungsgemäßen Hydroformpresse dahingehend zu verbessern, daß Verformungen des Ober- und des Unterwerkzeuges des Werkzeugs sowie der Druckkolben der Kurzhubzylinders zum Schließen des Werkzeugs beim Umformprozeß vermieden werden.

Diese Aufgabe wird erfindungsgemäß gelöst durch eine Hydroformpresse mit den Merkmalen des Patentanspruchs 1.

Die Unteransprüche beinhalten vorteilhafte und zweckmäßige Weiterbildungen der Erfindung.

Der Erfindungsgedanke beruht darauf, den Betriebsdruck des flüssigen Mediums zum Verformen eines Werkstücks, der auf das Werkzeug und das Gehäuse der Hydroformpresse wirkt, zu kompensieren und damit zu Verformungen führende Biegebeanspruchungen der Hydroformpresse auszuschalten. Die Kompensation des Betriebsdruckes des Umformmediums wird erreicht durch ein Pressengehäuse, das aus zwei ineinandergesteckten Rohren besteht, wobei das Außenrohr zum Erzielen einer Gegenvorspannung auf das Innenrohr aufgeschrumpft ist, ferner durch die Verwendung eines aus einem Oberwerkzeug und einem Unterwerkzeug bestehenden Werkzeugs, wobei zwischen dem Oberwerkzeug und dem in das Innenrohr des Pressengehäuses eingesetzten, halbschalenförmigen oberen Werkzeugträger sowie zwischen dem Unterwerkzeug und dem in dem Innenrohr des Pressengehäuses sitzenden, halbschalenförmigen unteren Werkzeugträger jeweils ein mit einem Druckmedium beaufschlagbarer Kurzhubzylinder mit einem Druckkolben zum Aufbringen einer auf das Oberwerkzeug und das Unterwerkzeug wirkenden Schließkraft beim Umformprozeß und zum Aufbringen eines auf das Ober- und das Unterwerkzeug wirkenden Gegendruckes zum Betriebsdruck des Umformmediums angeordnet ist, sowie durch die Anordnung von mit einem Druckmedium beaufschlagbaren Druckkissen zwischen den Druckkolben des oberen und des unteren Kurzhubzylinders einerseits sowie dem Ober- und dem Unterwerkzeug andererseits.

Die erfindungsgemäße Hydroformpresse ist nachstehend anhand einer Querschnittdarstellung erläutert.

Das Gehäuse 2 der in der Zeichnungsfigur dargestellten Hydroformpresse 1 zur Herstellung von Formteilen durch Innenhochdruckumformung besteht aus einem Außenrohr 3 und einem Innenrohr 4, die ineinandergesteckt und durch Schrumpfung miteinander verbunden sind. In die Bohrung 5 des Innenrohres 4 ist eine Werkzeugträgereinheit 6 eingesetzt, die zum Werkstückwechsel aus dem Gehäuse 2 herausfahrbar ist.

Die Werkzeugträgereinheit 6 besteht aus zwei etwa halbschalenförmigen Werkzeugträgern 7, 8 für ein durch ein Oberwerkzeug 10 und ein Unterwerkzeug 11 gebildetes Werkzeug 9, das eine mit einem hydrostatischen Innendruck beaufschlagbare Formkammer 12 zur Verformung eines Werkstücks 13 zu einem Formteil enthält.

Zwischen dem oberen Werkzeugträger 7 und dem Oberwerkzeug 10 sowie zwischen dem unteren Werkzeugträger 8 und dem Unterwerkzeug 11 ist jeweils ein mit einem Druckmedium, beispielsweise Öl beaufschlagbarer Kurzhubzylinder 14, 15 mit einem in einer Zylinderbohrung 16, 17 im oberen Werkzeugträger 7 und im unteren Werkzeugträger 8 verschiebbaren Druckkolben 18, 19. zum Schließen des Oberwerkzeugs 10 und des Unterwerkzeugs 11 mit der Formkammer 12 angeordnet, die während des Umformprozesses mit einem Druckmedium, beispielsweise Wasser oder Öl beaufschlagt wird.

Zwischen dem Druckkolben 18 des oberen Kurzhubzylinders 14 und dem Oberwerkzeug 10 sowie zwischen dem Druckkolben 19 des unteren Kurzhubzylinders 15 und dem Unterwerkzeug 11 ist jeweils ein mit einem Druckmedium beaufschlagbares Druckkissen 20, 21 angeordnet.

Die Druckkissen 20, 21 dienen zur Kompensation des auf die Druckkolben 18, 19 der beiden Kurzhubzylinder 14, 15 sowie das Ober- und Unterwerkzeug 10, 11 wirkenden Innendrucks der Formkammer 12 und verhindern eine Biegeverformung des Ober- und des Unterwerkzeugs 10, 11.

Die Druckkissen 20, 21 sind in die Druckkolben 18, 19 des oberen und des unteren Kurzhubzylinders 14, 15 integriert und gegen das Ober- und das Unterwerkzeug 10, 11 abgedichtet.

Es besteht ferner die Möglichkeit, die Druckkissen 20, 21 in das Oberwerkzeug 10 und das Unterwerkzeug 11 oder jeweils in die Druckkolben 18, 19 der Kurzhubzylinder 14, 15 sowie das Ober- und das Unterwerkzeug 10, 11 zu integrieren.

Der Druck, mit dem die Druckkissen 20, 21 beaufschlagt werden, ist in Abhängigkeit vom Innendruck der Formkammer 12 regelbar.

### Bezugszeichen

- 1: Hydroformpresse
- 2: Gehäuse von 1
- 3: Außenrohr von 2
- 4: Innenrohr von 2
- 5: Bohrung von 4
- 6: Werkzeugträgereinheit
- 7: Werkzeugträger von 6
- 8: Werkzeugträger von 6
- 9: Werkzeug
- 10: Oberwerkzeug von 9
- 11: Unterwerkzeug von 9
- 12: Formkammer von 9
- 13: Werkstück
- 14: Kurzhubzylinder
- 15: Kurzhubzylinder
- 16: Zylinderbohrung von 7
- 17: Zylinderbohrung von 8
- 18: Druckkolben von 14
- 19: Druckkolben von 15
- 20: Druckkissen
- 21: Druckkissen

## Patentansprüche

1. Hydroformpresse zur Herstellung von Formteilen durch Innenhochdruckumformung, mit einem Pressengehäuse aus einem Außenrohr und einem Innenrohr, die ineinandergesteckt und durch Schrumpfung miteinander verbunden sind, sowie einer in das Innenrohr eingesetzten Werkzeugträgereinheit, die aus zwei etwa halbschalenförmigen Werkzeugträgern für ein durch ein Oberwerkzeug und ein Unterwerkzeug gebildetes Werkzeug besteht, das eine mit einem hydrostatischen Innendruck beaufschlagbare Formkammer zur Verformung eines Werkstücks zu einem Formteil enthält, wobei zwischen dem oberen Werkzeugträger und dem Oberwerkzeug mindestens ein oberer sowie zwischen dem unteren Werkzeugträger und dem Unterwerkzeug mindestens ein unterer mit einem Druckmedium beaufschlagbarer Kurzhubzylinder mit einem Druckkolben zum Schließen der Werkzeuge während des Umformprozesses angeordnet ist, **gekennzeichnet durch** mindestens ein mit einem Druckmedium beaufschlagbares Druckkissen (20), das zwischen dem Druckkolben (18) des oberen Kurzhubzylinders (14) und dem Oberwerkzeug (10) angeordnet ist, sowie **durch** mindestens ein mit einem Druckmedium beaufschlagbares Druckkissen (21), das zwischen dem Druckkolben (19) des unteren Kurzhubzylinders (15) und dem Unterwerkzeug (11) angeordnet ist, zur Kompensation des auf die Druckkolben (18, 19) sowie das Ober- und das Unterwerkzeug (10,11) wirkenden Innendrucks der Formkammer (12).

2. Hydroformpresse nach Anspruch 1, **dadurch gekennzeichnet, daß** die Druckkissen (20, 21) in die Druckkolben (18, 19) des oberen und des unteren Kurzhubzylinders (14, 15) und/oder in das Oberwerkzeug (10) sowie das Unterwerkzeug (11) integriert sind.

3. Hydroformpresse nach Anspruch 1 und 2, **gekennzeichnet durch** eine Regelbarkeit des Druckes des Druckmediums, mit dem die Druckkissen (20, 21) beaufschlagt werden, in Abhängigkeit vom Innendruck der Formkammer (12).

## Claims

1. Hydroforming press for the production of shaped parts by forming under high internal pressure, with a press housing comprising an external pipe and an internal pipe, which are fitted into one another and connected to one another by shrinking, and also a die support unit, which is inserted into the internal pipe and comprises two approximately half shell-shaped die supports for a die formed by an upper die and a lower die, said die containing a forming chamber, to which a hydrostatic internal pressure can be applied to deform a workpiece into a shaped part, wherein at least one upper short-stroke cylinder is arranged between the upper die holder and the upper die and also at least one lower short-stroke cylinder is arranged between the lower die support and the lower die, and a pressure medium can be applied to said respective short-stroke cylinders with a plunger to close the dies during the forming process, **characterised by** at least one pressure pad (20), to which a pressure medium can be applied and which is arranged between the plunger (18) of the upper short-stroke cylinder (14) and the upper die (10), and also by at least one least one pressure pad (21), to which a pressure medium can be applied and which is arranged between the plunger (19) of the lower short-stroke cylinder (15) and the lower die (11), for compensation of the internal pressure of the forming chamber (12) acting on the plungers (18, 19) and also the upper and lower die (10, 11).

2. Hydroforming press according to claim 1, **characterised in that** the pressure pads (20, 21) are integrated into the plungers (18, 19) of the upper and the lower short-stroke cylinder (14, 15) and/or into the upper die (10) and also the lower die (11).

3. Hydroforming press according to claim 1 and 2, **characterised by** an ability to regulate the pressure of the pressure medium applied to the pressure pads (20, 21) in dependence on the internal pressure of the forming chamber (12).

## Revendications

1. Presse d'hydroformage pour fabriquer des pièces par formage sous haute pression, comprenant une enveloppe de presse constituée d'un tuyau extérieur et d'un tuyau intérieur qui sont emmanchés et qui sont reliés entre eux par rétreinte, ainsi qu'une unité porte-outil qui est insérée dans le tuyau intérieur et qui est constituée de deux porte-outils à peu près en hémi-coquille pour un outil formé d'un outil supérieur et d'un outil inférieur, outil qui comporte une chambre de formage pouvant être alimentée en une pression intérieure hydrostatique pour déformer une pièce en une pièce de formage, dans laquelle, pour fermer les outils pendant l'opération de fermage, il est disposé entre le porte-outil supérieur et l'outil supérieur au moins un vérin de levage à course courte supérieur, ainsi qu'entre le porte-outil inférieur et l'outil inférieur au moins un vérin à course courte inférieur pouvant être alimentés en un fluide de pression et ayant un piston de pression, **caractérisée par** au moins un coussin (20) sous pression qui peut être alimenté en un fluide sous pression et qui est disposé entre le piston (18) de pression du vérin ( 14) à course courte supérieur et l'outil (10) supérieur, ainsi que par au moins un coussin (21) sous pression, qui peut être alimenté en un fluide sous pression et qui est disposé entre le piston (9) de pression du vérin (15) à course courte inférieur et l'outil (11) inférieur pour la compensation de la pression intérieure de la chambre (12) de formage agissant sur les pistons (18, 19) de pression ainsi que sur l'outil (10) supérieur et l'outil (11) inférieur.

2. Presse d'hydroformage suivant la revendication 1, **caractérisée en ce que** les coussins (20, 21) de pression sont intégrés dans les pistons (18, 19) de pression du vérin (14) à course courte supérieur et du vérin (15) à course courte inférieur et/ou dans l'outil (10) supérieur, ainsi que dans l'outil (11) inférieur.

3. Presse d'hydroformage suivant les revendications 1 et 2, **caractérisée par** une possibilité de réglage de la pression du fluide sous pression, en lequel les coussins (20, 21) de pression sont alimentés, en fonction de la pression à l'intérieur de la chambre (12) de formage.
